# EUROPÄISCHE PATENTSCHRIFT

(11) **EP 0 896 096 B1**
(45) Veröffentlichungstag und Bekanntmachung des Hinweises auf die Patenterteilung: **02.03.2005**
(21) Anmeldenummer: 98111017.4
(22) Anmeldetag: 16.06.1998
(51) Int. Cl.: E01F 8/00

(54) **Verfahren zur Verankerung einer Schichtholzplatte im Boden, und damit hergestellte Baukonstruktion**
Method for anchoring a laminated wooden panel in the soil, and construction thus formed
Méthode pour l'ancrage d'un panneau de bois lamellé dans le sol, et structure ainsi formée

(30) Priorität: 05.08.1997 DE 19733880
(43) Veröffentlichungstag der Anmeldung: 10.02.1999
(73) Patentinhaber: Moser, Karl, D-86551 Aichach (DE)
(72) Erfinder: Moser, Karl, D-86551 Aichach (DE)
(74) Vertreter: Liska, Horst, Dr.-Ing.

(56) Entgegenhaltungen:
- WO-A-95/32082
- CH-A- 376 139
- DE-C- 553 854
- DE-U- 9 207 654
- US-A- 4 402 384
- US-A- 4 650 032

## Beschreibung

Die Erfindung betrifft ein Verfahren zur Errichtung einer Wand einer Baukonstruktion, bei dem mindestens ein tafelförmiges Wandelement aus Holz vertikal mit einem über dem Boden aufragenden Wandflächenbereich aufgestellt und am Boden durch Verankerungsmittel verankert wird, die in den Boden eingelassen werden und auf den Wandflächenbereich quer zur Wandebene des Wandelements einwirkende Kräfte aufnehmen und in den Boden ableiten, sowie eine solche Baukonstruktion.

Die gegenwärtig hohe Verfügbarkeit preiswerter Holzwerkstoffe macht es ökonomisch sinnvoll und wünschenswert, im Bausektor zunehmend auf Holzkomponenten zurückzugreifen. Aber auch aus ökologischen Gründen empfehlen sich Holzwerkstoffe für den Bausektor, da Umweltbelastungen nicht zu gegenwärtigen sind. Zudem wird Holz von vielen Menschen als Werkstoff empfunden, der Gebäuden eine das Wohlbefinden steigernde Behaglichkeit verleiht. Nicht zuletzt eignet sich Holz aufgrund seiner leichten Bearbeitbarkeit, seiner hervorragenden bauphysikalischen und mechanischen Eigenschaften bei entsprechender Gestaltung der Holzbauteile, etwa in Form von Schichtholzplatten, und seiner Witterungsbeständigkeit bei entsprechender Imprägnierung in hohem Maß als Werkstoff zur Herstellung von Konstruktionsteilen für den Bausektor.

Besonders bei einfacheren Bauwerken steht der ökonomische Aspekt häufig im Vordergrund. So sollen in aller Regel landwirtschaftliche Bauten, Hallenbauten, Unterstellkonstruktionen für Gartengeräte, Müllcontainer oder Fahrzeuge, Lärmschutzwände und Stützwände für den Garten- oder Straßenbereich möglichst preisgünstig errichtet werden. Einen nicht unwesentlichen Kostenfaktor stellen bei solchen Baukonstruktionen bisher diejenigen Maßnahmen dar, die der Verankerung vertikal aufragender Stützen oder Wandelemente am Boden dienen. Für Holzstützen ist es bekannt, diese gelenkig auf einem Fundament anzuordnen. Gelenkig ist hierbei im statischen Sinne zu verstehen. Dabei wird im Boden ein Sockel betoniert, an dem oberirdisch die Holzstütze befestigt, etwa angeschraubt wird. Sogenannte Pendelstützen zur Bildung eines Rahmens eines Gebäudes sind hierfür ein Beispiel. Die statisch gelenkige Befestigung von Holzstützen an einem Fundament erfordert allerdings zusätzliche Aussteifungsmaßnahmen, etwa durch eine aussteifende Wandscheibe, damit eine statisch steife Baukonstruktion geschaffen werden kann, bei der die Einspannmomente und -kräfte im Fundament aufgefangen und in den Boden abgeleitet werden können.

Für witterungsbeständige Bauteile aus Stahl oder Stahlbeton ist eine Einspannung unmittelbar im Boden üblich, bei der sie beispielsweise in ein Köcherfundament einbetoniert werden. Diese Art der Einspannung erfordert im wesentlichen keine zusätzlichen Aussteifungsmaßnahmen und erlaubt es den eingespannten Stahl- oder Stahlbetonteilen, auf sie einwirkende Kräfte in das Fundament und damit in den Boden abzuleiten. Plattenbauteile aus Stahl oder Stahlbeton, die als Wandelement für eine Wand einer Baukonstruktion verwendet werden, werden üblicherweise auf diese Art im Boden verankert.

Um platten- oder tafelförmige Wandelemente aus Holz am Boden zu verankern, werden dagegen bisher üblicherweise Verankerungsstützen benutzt, an denen die Holz-Wandelemente kraft- und momentableitend gehalten sind. Die Verankerungsstützen sind beispielsweise von in den Boden einbetonierten Stahlstützen oder von statisch gelenkig angebrachten Holzstützen gebildet, die oberirdisch an einem im Boden betonierten Fundament befestigt werden. Die Holz-Wandelemente werden über dem Boden an den Verankerungsstützen angebracht, so daß sie nicht in den Boden hineinreichen. Für den Fall von schalldämmenden Wandfeldern für eine Lärmschutzwand ist diese Art der Verankerung beispielsweise aus der DE 42 42 824 A1 und der DE 44 16 201 A1 bekannt. Durch die notwendige Aufstellung der Verankerungsstützen ergibt sich jedoch ein erhöhter Arbeits- und Kostenaufwand, der besonders bei einfachen Baukonstruktionen mit vergleichsweise kurzen Errichtungszeiten nachteilig ins Gewicht fällt.

Aus US 4 402 384 ist eine aus mehreren tafelförmigen Wandelementen errichtete Lärmschutzwand bekannt. Die Wandelemente bestehen aus mit Holzschutzmittel imprägnierten Schichtholzplatten oder aus hölzernen Fachwerkrahmen, die beidseitig mit imprägnierten Schichtholzplatten beplankt sind. Die Wandelemente sind im Zickzack aufgestellt, wobei ein integraler Teil der Wandelemente in eine im Boden vorbereitete Schlitzaufnahme eingesetzt ist, die mit Füllmaterial aufgefüllt ist An den Knickstellen zwischen benachbarten Wandelementen sind vertikale Erdschraubanker vorgesehen, die in den Boden eingetrieben sind.

Aus WO 95/32082 sind für die Konstruktion von Bauwerken plattenförmige Holzbauelemente mit mindestens zwei Holzlagen bekannt, die einander benachbarten Flächen der Holzlagen jeweils mit einer Vielzahl Rillen versehen sind. Die in benachbarten Flächen vorgesehenen Rillen laufen zueinander diagonal.

Der Erfindung liegt demnach das technische Problem zugrunde, ein einfaches und leicht durchführbares Verfahren der eingangs bezeichneten Art anzugeben, das besonders bei solchen Baukonstruktionen, die mit möglichst einfachen Mitteln schnell und kostensparend errichtet werden sollen, wirtschaftliche Vorteile mit sich bringt.

Das vorstehende Problem wird durch das Verfahren gemäß Anspruch 1 bzw. die Baukonstruktion gemäß Anspruch 16 gelöst.

Zur Lösung dieser Problemstellung ist vorgesehen, daß zur Bildung des Wandelements eine mit einem Holzschutzmittel im wesentlichen durchimprägnierte Schichtholzplatte aufgestellt wird, deren in der Endmontagestellung über dem Boden aufragender Teil den Wandflächenbereich bildet und zu deren Verankerung ein flächiger Verankerungsbereich als integraler Teil der Schichtholzplatte in eine im Boden vorbereitete Schlitzaufnahme eingesetzt wird, die anschließend mit einem Füllmaterial verfüllt wird, wobei die Schichtholzplatte die folgenden Merkmale aufweist:
a) sie umfaßt mindestens zwei, insbesondere mehrere, flach aufeinanderliegende Holzschichten,
b) die Holzschichten sind an paarweise benachbarten Holzschicht-Flachseiten flächig, insbesondere vollflächig, miteinander verklebt, und
c) zumindest ein Teil der paarweise benachbarten Holzschichten weist quer, insbesondere etwa senkrecht, zueinander verlaufende Faserrichtungen ihrer Holzfasern auf.

Der Verankerungsbereich ist integraler Bestandteil der den vertikal aufragenden Wandflächenbereich bildenden Schichtholzplatte. Dieser integrale Bestandteil der Schichtholzplatte wird in die Schlitzaufnahme eingesetzt, die dann lediglich noch mit dem Füllmaterial verfüllt werden muß. Es werden keine zusätzlichen Verankerungsorgane aus Stahl oder Stahlbeton, beispielsweise Stahlstützen, mehr benötigt, unter deren Zwischenschaltung die Verankerung der Schichtholzplatte erfolgt. Vielmehr wird die Schichtholzplatte mit ihrem Verankerungsbereich unmittelbar in den Boden eingelassen. Dies ist zeitsparend und reduziert den Aufwand für die Verankerungsmaßnahmen. Die daraus resultierenden Kosten- und Zeitvorteile schlagen sich insbesondere bei vergleichsweise einfachen Baukonstruktionen nieder, etwa bei landwirtschaftlichen Gebäuden oder Hallenbauten.

Zur zugfesten Verankerung des Wandelements im Boden wird die Schichtholzplatte so aufgestellt, dass sie in ihrem Verankerungsbereich mehrere quer von der. Schichtholzplatte abstehende Verankerungsorgane aufweist, welche bei der Verfüllung der Schlitzaufnahme von dem Fällmaterial umschlossen werden. Über die Verankerungsorgane wird eine zugfeste Verbindung mit der die Schichtholzplatte beidseitig umgebenden Erd- oder Betonverfüllung erreicht. Zugleich besteht auch eine gewisse zugfeste Verbindung zwischen der Verfüllung und dem die Verfüllung umgebenden Erdreich. Es können auf diese Weise von dem Wandelement Kräfte aufgefangen und in den Boden abgeleitet werden, die entlang des Wandelements annähernd parallel zum Boden einwirken. Die Vetankerungsorgane werden insbesondere im Bereich der auf Zug belasteten Plattenseite angeordnet sein und so die Schichtholzplatte gegen Ausheben aus der Schlitzaufnahme sichern. Die auf der gegenüberliegenden Plattenseite auftretenden Druckkräfte können ebenfalls durch quer von der Schichtholzplatte abstehende Verankerungsorgane aufgefangen und in den Boden abgeleitet werden. Alternativ oder zusätzlich ist es denkbar, den Grund der Schlitzaufnahme, auf dem die Schichtholzplatte aufliegt, mit einer druckfesten Materiallage zu belegen, beispielsweise auszubetonieren, so daß die Schub- oder Druckkräfte über diese druckfeste Materiallage abgeleitet werden können. Die Verankerungsorgane können zumindest teilweise von Verankerungsstäben oder -stiften gebildet sein, welche in Querbohrungen in der Schichtholzplatte eingesetzt sind. Denkbar sind beispielsweise Stahloder Holzstäbe. Es können aber auch Verankerungsorgane verwendet werden, die einseitig auf die Schichtholzplatte aufgeleimt, aufgeschraubt oder aufgenagelt werden.

Die Stapelung von Holzschichten mit zumindest teilweise quer zueinander verlaufenden Faserrichtungen erlaubtes, hochbelastbare Schichtholzplatten herzustellen, die nicht nur im Rahmen von Lärm- oder Sichtschutzwänden eingesetzt werden können, sondern auch beim Bau von Gebäuden oder anderen Konstruktionen, bei denen eine hohe Tragfähigkeit der Schichtholzplatte unabdingbar ist. Die Schichtholzplatte kann im sog. Vakuum-Verleimverfahren hergestellt werden. Dabei werden die mit Klebstoff versehenen und übereinander gestapelten Holzschichten in eine luftdicht verschließbare Umhüllung eingebracht, die zumindest während eines Teils der Abbindezeit des Klebstoffs evakuiert wird. Die Umhüllung kann beispielsweise ein luftdichter Foliensack oder ein mit einer den Holzschichtenstapel tragenden Grundplatte verklemmbarer Folienmantel sein.

Ein wichtiger Gesichtspunkt bei der Verwendung von Schichtholzplatten im Freien ist deren Witterungsbeständigkeit. Die Durchimprägnierung der Schichtholzplatte bietet Gewähr dafür, daß auch das Innere der Platte geschützt ist. Ein wirksamer Schutz vor Fäulnis und tierischen Schädlingen kann besonders durch lösungsmittelhaltige oder wasserlösliche Imprägniermittel mit Kupfer- oder Borbestandteilen erzielt werden. Derart imprägnierte Schichtholzplatten können ohne weiteres langfristig der Witterung ausgesetzt werden oder in Erdkontakt stehen, ohne wesentliche Beeinträchtigungen der Festigkeitseigenschaften und der Oberflächenqualität befürchten zu müssen. Die Durchimprägnierung der Schichtholzplatte wird dadurch erleichtert, daß die Platte zumindest in einem Teil der Holzschichten im wesentlichen in Faserrichtung der jeweiligen Schicht verlaufende Längskanäle aufweist. In den Längskanälen kann das Holzschutzmittel tief genug in die Platte eindringen, so daß auch die Innenschichten der Schichtholzplatte geschützt werden können. Eine vorteilhafte Art der Imprägnierung ist die sog. Druckimprägnierung, bei der die Schichtholzplatte als ganzes in einen Druckimprägnierkessel eingebracht wird, in dem sie einer unter Überdruck stehenden imprägniermittelhaltigen Atmosphäre ausgesetzt wird.

Bei einer bevorzugten Ausführungsform des erfindungsgemäßen Verfahrens wird eine als Furnierschichtholzplatte ausgebildete Schichtholzplatte aufgestellt, deren rundgeschälte Furnierschichten eine zu Längsrissen führende Dicke haben. Beim Flachlegen des rundgeschälten Furniers bilden sich ab einer bestimmten - u.a. von der Holzart abhängigen - Furnierdicke längs des Faserverlaufs Risse, welche auch nach Bildung der Platte noch offen sind. Durch diese Risse kann das Holzschutzmittel in jede der Furnierschichten eindringen. Deshalb besitzen Furnierschichtholzplatten auch bei ungeschützter Verwendung im Freien eine beachtliche Lebensdauer. Für die Furnierschichten empfiehlt sich eine Dicke zwischen 2 und 5mm, vorzugsweise von etwa 3mm. Es hat sich herausgestellt, daß die Rißbildung bei Furnierschichten dieser Dicke besonders günstig erfolgt. Mechanische Spannungen in der Furnierschichtholzplatte, die bei Quellen und Schwinden des Holzmaterials auftreten können, lassen sich gering halten, wenn ein Teil der paarweise benachbarten Furnierschichten gleiche Faserrichtungen aufweist. Für optimale Belastbarkeitseigenschaften in allen Richtungen empfiehlt sich eine symmetrische Anordnung der Furnierschichten in dem Schichtenverbund der Schichtholzplatte.

Bei einer anderen bevorzugten Ausführungsform des erfindungsgemäßen Verfahrens wird eine Schichtholzplatte aufgestellt, bei der zumindest ein Teil der Holzschichten jeweils auf mindestens auf einer Holzschicht-Flachseite mit mehreren, zueinander annähernd parallelen und im wesentlichen in Faserrichtung der jeweiligen Schicht verlaufenden Längsnuten versehen ist. Die Längsnuten erleichtern die Durchimprägnierung der Schichtholzplatte. Zudem ergeben sich durch die Längsnuten vorteilhafte bauphysikalische Eigenschaften der Schichtholzplatte, weil hierdurch die Diffusionsoffenheit für die Diffusion von Feuchtigkeit durch die Schichtholzplatte hindurch erhöht wird. Dies gilt besonders im Falle relativ tiefer Längsnuten. Demnach verbindet diese Art von Schichtholzplatte eine aus ihrer Schichtkonstruktion resultierende hohe Luftdichtigkeit mit einem vergleichsweise geringen Dampfdiffusionswiderstand.

Bevorzugt wird eine Schichtholzplatte aufgestellt, bei der zumindest ein Teil der paarweise benachbarten Holzschicht-Flachseiten jeweils mit Längsnuten versehen ist, derart, daß zumindest bei einem Teil der mit quer zueinander verlaufenden Faserrichtungen paarweise benachbarten Holzschichten die Längsnuten der benachbarten Holzschicht-Flachseiten sich kreuzen. Durch die Kreuzungsstellen der Längsnuten zwischen den Holzschichten entstehen Hohlräume, die beim Verkleben und Pressen der Holzschichten als Senken für den Klebstoff dienen können und damit eine gleichmäßige und lateral allseitige Verteilung des Klebstoffs fördern. Lokale Klebstoffansammlungen können so weitestgehend vermieden werden. Die sich kreuzenden Längsnuten begünstigen darüber hinaus den Feuchtigkeitstransport innerhalb der Schichtholzplatte in lateraler Richtung. Die Längsnuten erlauben aber nicht nur eine gleichmäßige Verteilung des Klebstoffs in der Schichtholzplatte. In Bereichen mit relativ hohen Schubspannungen, beispielsweise in Auflagebereichen der Schichtholzplatte, kann es zur Erhöhung der Steifigkeit sinnvoll sein, lokal vergleichsweise große Klebstoffmengen einzubringen, die dann beim Verpressen der Holzschichten in die Längsnuten eindringen und nach Aushärtung druckfeste Nutenausfüllungen ergeben. Die Herstellung der Längsnuten kann mit Hilfe von Fräsern oder Kreissägen erfolgen und kann gleichzeitig mit dem Hobeln der Holzschichten geschehen.

Es kann eine Schichtholzplatte aufgestellt werden, bei der zumindest die beidseitig durch Holzschichten mit quer verlaufender Faserrichtung abgedeckten Holzschichten auf beiden Holzschicht-Flachseiten mit Längsnuten versehen sind.

Es ist denkbar, eine Schichtholzplatte aufzustellen, bei der die auf den beiden Holzschicht-Flachseiten einer Holzschicht vorgesehenen Längsnuten auf Lücke versetzt, insbesondere mittig versetzt, angeordnet sind. Alternativ dazu kann eine Schichtholzplatte aufgestellt werden, bei der die auf den beiden Holzschicht-Flachseiten einer Holzschicht vorgesehenen Längsnuten paarweise in derselben Querschnittsebene verlaufen. In beiden Fällen ist die Dichte der Längsnuten auf den beiden Holzschicht-Flachseiten einer Holzschicht gleich, so daß das durch Einarbeitung der Längsnuten aus der Holzschicht entfernte Material gleichmäßig verteilt über den Querschnitt dieser Holzschicht fehlt.

Weiterhin kann auch eine Schichtholzplatte aufgestellt werden, bei der wenigstens eine der Holzschichten lediglich auf einer ihrer Holzschicht-Flachseiten mit Längsnuten versehen ist, und diese Längsnuten eine Tiefe von mindestens der Hälfte der Dicke dieser Holzschicht aufweisen, insbesondere eine Tiefe im Bereich des 0,5 bis 0,8-fachen der Dicke. Diese Holzschichten besitzen eine Holzschicht-Flachseite ohne Längsnuten, was im Einzelfall wünschenswert sein kann, beispielsweise aus ästhetischen Gründen, wenn diese Holzschicht-Flachseite von außen sichtbar ist, oder aus konstruktiven Gründen, etwa wenn Längsnuten beim Aufbringen einer zusätzlichen Deckschicht hinderlich wären.

Die Tiefe der Längsnuten beeinflußt zusammen mit deren Breite die Effektivität der Längsnuten als Senken für den Klebstoff sowie die bauphysikalischen Eigenschaften der Schichtholzplatte. Wenn auf beiden Holzschicht-Flachseiten einer Holzschicht Längsnuten auf Lücke versetzt angeordnet sind, können die Längsnuten gleichfalls eine Tiefe von mindestens der Hälfte der Dicke dieser Holzschicht aufweisen, insbesondere eine Tiefe im Bereich des 0,5 bis 0,8-fachen der Dicke. Wenn die auf den beiden Holzschicht-Flachseiten einer Holzschicht vorgesehenen Längsnuten paarweise in derselben Querschnittsebene verlaufen, besitzen diese Längsnuten bevorzugt eine Tiefe von mindestens einem Viertel der Dicke dieser Holzschicht, insbesondere eine Tiefe im Bereich des 0,25 bis 0,4-fachen der Dicke. Die auf den gegenüberliegenden Holzschicht-Flachseiten der Holzschichtvorgesehenen Längsnuten liegen so relativ nahe beeinander, was die Diffusionsoffenheit der Holzschicht für Feuchtigkeit und Dampf steigert.

Für den Einsatz als Wandelement einer Baukonstruktion empfiehlt es sich sowohl aus bauphysikalischen als auch aus konstruktiv statischen Gründen, eine Schichtholzplatte aufzustellen, bei der zumindest die inneren Holzschichten des von den aufeinanderliegenden Holzschichten gebildeten Stapels auf beiden ihrer Holzschicht-Flachseiten mit Längsnuten versehen sind. Die Herstellung der Schichtholzplatte gestaltet sich besonders einfach, wenn alle Schichten der Schichtholzplatte auf beiden ihrer Holzschicht-Flachseiten mit Längsnuten versehen sind. Es können dann für alle Holzschichten der Schichtholzplatte einheitliche Holzelemente verwendet werden. Es ist aber auch denkbar, eine Schichtholzplatte aufzustellen, bei der wenigstens die äußeren Holzschichten des von den aufeinanderliegenden Holzschichten gebildeten Stapels lediglich auf einer ihrer Holzschicht-Flachseiten, insbesondere auf ihren nach innen gerichteten Holzschicht-Flachseiten, mit Längsnuten versehen sind.

Für den gegenseitigen Abstand der auf einer Holzschicht-Flachseite einer Holzschicht vorgesehenen Längsnuten hat sich ein Wert um etwa 15 bis 120mm, insbesondere 20-30mm, als vorteilhaft herausgestellt.

Sofern im Rahmen des erfindungsgemäßen Verfahrens nicht eine Furnierschichtholzplatte zur Bildung des Holz-Wandelements aufgestellt wird, ist bevorzugt vorgesehen, daß eine Schichtholzplatte aufgestellt wird, bei der zumindest ein Teil der Holzschichten jeweils von einer Mehrzahl mit etwa parallelen Faserrichtungen eng beeinanderliegender Holzelemente, insbesondere schmalseitig nebeneinanderliegender Holzbretter, gebildet ist. Derartige Schichtholzplatten genügen in aller Regel den Anforderungen an Belastbarkeit und Tragfähigkeit, die an Wandelemente von Baukonstruktionen gestellt werden.

Zur festen Einspannung der Schichtholzplatte im Boden kann es ausreichen, die Schlitzaufnahme nach dem Einsetzen der Schichtholzplatte zumindest teilweise mit Erd- oder Steinmaterial zu verfüllen, wobei dieses Erd- oder Steinmaterial zweckmäßigerweise anschließend verdichtet wird. Insbesondere dann, wenn vergleichsweise große Einspannkräfte und - momente aufgefangen werden müssen, kann es zweckmäßig sein, die Schlitzaufnahme nach dem Einsetzen der Schichtholzplatte zumindest teilweise mit einem aushärtbaren Füllmaterial, insbesondere Beton, zu verfüllen. Die Festigkeit des gewählten Betons wird von den zu erwartenden Belastungen der eingespannten Schichtholzplatte abhängen. Es empfiehlt sich, unbewehrte oder sog. Magerbetone zur Verfüllung der Schlitzaufnahme zu verwenden, da solche Betone eine gewisse Durchlässigkeit für Feuchtigkeit und Nässe bieten. Von oben in die Betonfüllung eindringende Feuchtigkeit wird so in den Boden abgeführt, so daß die Betonfüllung nicht von innen her durch gespeicherte Feuchtigkeit verwittert.

Die Tiefe und die Breite der Schlitzaufnahme werden sich nach den statischen Anforderungen bemessen, die an die Einspannung des Wandelements gestellt werden. Zu berücksichtigen sind dabei vor allem quer zur Wandebene des Wandelements auftretende Belastungen, aber auch solche Belastungen, die längs des Wandelements auftreten, und zwar sowohl parallel zum Boden als auch senkrecht zum Boden. Es hat sich herausgestellt, daß eine ausreichend feste Einspannung des Wandelements gegenüber Querkräften dann erreicht werden kann, wenn die Schichtholzplatte mit ihrem Verankerungsbereich auf einem Teil ihrer vertikalen Höhe in die Schlitzaufnahme eingesetzt wird, der mindestens einem Fünftel, insbesondere mindestens einem Viertel, beispielsweise einem Drittel, der vertikalen Höhe des Wandflächenbereichs entspricht.

Zur Erhöhung der Biegesteifigkeit der Schichtholzplatte kann diese auf mindestens einer ihrer Flachseiten mehrere, zueinander etwa parallele Aussteifungsrippen, insbesondere aus Holz, aufweisen. Die Aussteifungsrippen können aufgeleimt, aufgenagelt oder aufgeschraubt sein. Bei einer solchen Schichtholzplatte wird empfohlen, diese unter annähernd vertikaler Ausrichtung der Schichtholzplatte so in die Schlitzaufnahme einzusetzen, daß die Aussteifungsrippen auf einem Teil ihrer Länge in die Schlitzaufnahme hineinreichen und auf dem Restteil ihrer Länge aus der Schlitzaufnahme herausragen. Die Aussteifungsrippen werden also bevorzugt auf einem Teil ihrer Länge in den Boden mit eingelassen. Das von der Schichtholzplatte gebildete Wandelement kann so höhere Querkräfte aufnehmen und in den Boden ableiten.

Die Erfindung betrifft nach einem weiteren Aspekt eine aus vertikal aufzustetellenden, tafelförmigen Wandelementen aus Holz nach dem vorstehenden Verfahren zu errichtende Wand einer Baukonstruktion, mit einem in der Endmontagestellung des Wandelements über dem Boden aufragenden Wandflächenbereich und mit in den Boden einzulassenden Verankerungsmitteln zur Verankerung des Wandelements am Boden, wobei die Verankerungsmittel dazu ausgebildet sind, in der Endmontagestellung des Wandelements quer zu dessen Wandebene auf den Wandflächenbereich einwirkende Kräfte aufzunehmen und in den Boden abzuleiten.

Wie bei dem Verfahren der vorstehenden Art ist auch bei dem Holz-Wandelement ein wesentlicher Gedanke darin zu sehen, zumindest einen Teil der Verankerungsmittel als integralen Bestandteil der Schichtholzplatte auszubilden. Dies erleichtert die Montage des Wandelements, da die Schichtholzplatte mit ihrem Verankerungsbereich lediglich in die Schlitzaufnahme eingesetzt werden muß und aufwendige Fundamentierungsmaßnahmen durch Stahlträger oder ähnliches entfallen können. Für Aufbau und Imprägnierung der Schichtholzplatte sowie für die Füllung der Schlitzaufnahme gilt sinngemäß das bereits für das erfindungsgemäße Verfahren Gesagte.

Zweckmäßigerweise können die Verankerungsmittel auch zur Aufnahme und Ableitung von in der Endmontagestellung längs des Wandelements, insbesondere etwa parallel zum Boden, auf den Wandflächenbereich einwirkenden Kräften ausgebildet sein. Insbesondere sollen die Verankerungsmittel zur Aufnahme und Ableitung wenigstens des überwiegenden Teils der in der Endmontagestellung auf das Wandelement einwirkenden Einspannkräfte ausgebildet sein. Die Einspannung der Schichtholzplatte im Boden soll also nicht nur derart sein, daß lediglich geringfügige Belastungen, wie etwa Stöße oder Schläge auf das Wandelement, über den Verankerungsbereich abgeleitet werden können, sondern günstigerweise im wesentlichen alle Einspannkräfte und -momente, die in der Endmontagestellung der das Wandelement enthaltenden Baukonstruktion auf das Wandelement einwirken und beispielsweise durch Seitenwind, Schneelasten auf Dächern, das Eigengewicht der an dem Wandelement abgestützten Konstruktionsteile usw. hervorgerufen werden.

Die Verankerungsmittel können eine Ortbeton-Füllung für die Schlitzaufnahme umfassen. Unter einer Ortbeton-Füllung wird eine Betonfüllung verstanden, die an der Baustelle nach dem Einsetzen der Schichtholzplatte in die Schlitzaufnahme hergestellt wird. Alternativ können die Verankerungsmittel eine Ortfüllung aus verdichtetem Erd- oder Steinmaterial für die Schlitzaufnahme umfassen.

Zur Aufnahme von Druckkräften können die Verankerungsmittel am Grund der Schlitzaufnahme eine druckfeste Auflagerschicht für die Schichtholzplatte umfassen. Diese Auflagerschicht kann auch eine ebene Auflagefläche für die Schichtholzplatte bilden.

Es hat sich als vorteilhaft herausgestellt, wenn die Verankerungsmittel eine entlang der Schlitzaufnahme mindestens einseitig über den Verankerungsbereich der Schichtholzplatte hinausreichende Füllung für die Schlitzaufnahme umfassen. Auf diese Weise ist eine verbesserte Sicherheit gegen Ausheben der Schichtholzplatte aus der Schlitzaufnahme gegeben, wenn entlang des Wandelements, insbesondere annähernd parallel zum Boden, Kräfte auf das Wandelement einwirken.

Ein erstes bevorzugtes Einsatzgebiet für die erfindungsgemäße Baukonstruktion sind Gebäude mit wenigstens einer durch Verankerungsmittel am Boden verankerten Wandscheibe aus Holz, wobei zumindest ein Teil der Verankerungsmittel integraler Bestandteil der Wandscheibe ist und diese Wandscheibe von mindestens einem Wandelement der vorstehenden Art gebildet ist.

Ein zweites bevorzugtes Einsatzgebiet für die erfindungsgemäße Baukonstruktion ist ein schalldämmendes Wandfeld, insbesondere für eine Lärmschutzwand, umfassend:
- wenigstens zwei flachseitig benachbarte Materiallagen, die zwischen sich ein Volumen im wesentlichen geschlossenflächig begrenzen und von denen wenigstens eine aus schalldämmendem Material besteht,
- eine Halträumanordnung innerhalb des von den beiden Materiallagen begrenzten Volumens und
- Verankerungsmittel zur Verankerung des Wandfelds am Boden.

Bei einem solchen Wandfeld ist vorgesehen, daß zumindest ein Teil der Verankerungsmittel integraler Bestandteil einer der Materiallagen ist und diese Materiallage von mindestens einem Holz-Wandelement der vorstehend genannten Art gebildet ist.

Beiden Anwendungsfällen ist wiederum gemein, daß zumindest ein Teil der Verankerungsmittel integraler Bestandteil eines wandbildenden Teils der Wandscheibe bzw. des Wandfelds ist, was zu den bereits eingehend erörterten Vorteilen führt.

Die Erfindung wird im folgenden anhand der beigefügten Zeichnungen näher erläutert. Es stellen dar:
- Fig. 1: eine in einen verfüllten Bodenschlitz eingestellte Schichtholzplatte,
- Fig. 2: einen vergrößerten Ausschnitt eines ersten Ausführungsbeispiels der Schichtholzplatte der Fig. 1,
- Fig. 3: einen vergrößerten Ausschnitt eines zweiten Ausführungsbeispiels der Schichtholzplatte der Fig. 1,
- Fig. 4: einen Horizontalschnitt durch ein Wandfeld einer Lärmschutzwand, gesehen entlang einer Linie IV-IV in Fig. 5,
- Fig. 5: einen Vertikalschnitt durch das Wandfeld der Fig. 4, gesehen entlang einer Linie V-V in Fig. 4, und
- Fig. 6: schematisch ein Gebäude mit mehreren im Boden eingespannten Schichtholzplatten.

In Fig. 1 erkennt man eine Schichtholzplatte 1. Diese Schichtholzplatte 1 bildet ein Wandelement einer nicht näher dargestellten Wand einer Baukonstruktion. Die Schichtholzplatte 1 besitzt einen Wandflächenbereich 3, der frei aus dem Boden 5 herausragt. Sie besitzt ferner einen Verankerungsbereich 7, der in den Boden 5 eingelassen ist. Der Wandflächenbereich 3 und der Verankerungsbereich 7 sind beide jeweils integraler Bestandteil der Schichtholzplatte 1. Die Schichtholzplatte 1 ist mit ihrem Verankerungsbereich 7 in eine mit einem Füllmaterial 9 nachträglich verfüllte Schlitzaufnahme 11 im Boden 5 vertikal eingesetzt. Das Füllmaterial 9 kann verdichtetes Erd- oder Steinmaterial oder Beton, insbesondere Magerbeton, sein. Die Schlitzaufnahme 11 kann eine Ausgrabung im Boden 5 sein. Denkbar ist aber auch, im Boden 5 ein etwas breiteres Loch auszuheben und in dieses Loch eine Schalung einzustellen, die ihrerseits die Schlitzaufnahme 11 bildet. Im letzteren Fall kann beispielsweise der von der Schalung begrenzte Bereich nach dem Einstellen der Schichtholzplatte 1 mit Beton ausgegossen werden, während der Bereich um die Schalung mit Erdmaterial verfüllt wird. Ebenso ist es denkbar, am Grund der Schlitzaufnahme 11 einen schematisch angedeuteten Auflagerstreifen 13 etwa durch Eingießen von Beton anzubringen, der eine druckfeste Auflagerschicht für die Schichtholzplatte 1 bildet.

Man erkennt in Fig. 1, daß die Schichtholzplatte 1 mit ihrem Verankerungsbereich 7 auf einem nicht unerheblichen Teil ihrer vertikalen Höhe in die Schlitzaufnahme 11 hineinreicht. Der Verankerungsbereich 7 sollte in vertikaler Richtung mindestens etwa ein Fünftel der vertikalen Höhe des Wandflächenbereichs 3 messen, kann aber ohne weiteres auch 30 oder 40% der Höhe des Wandflächenbereichs 3 betragen. Dies hängt von den zu erwartenden Belastungen quer zur Plattenebene der Schichtholzplatte 1 in der Endmontagestellung derselben ab. In jedem Fall wird die Schichtholzplatte 1 ausreichend tief in die Schlitzaufnahme 11 eingestellt, um im wesentlichen sämtliche Einspannkräfte und -momente auffangen und über ihren Verankerungsbereich 7 und die Füllung 9 in den Boden 5 ableiten zu können. Ferner ist in Fig. 1 gut zu erkennen, daß die Füllung 9 in Längsrichtung der Schlitzaufnahme 11 beidseits der Schichtholzplatte 1 über diese hinausreicht. Dadurch können Kräfte, die annähernd parallel zur Bodenoberfläche auf die Schmalseite der Schichtholzplatte 1 einwirken, etwa in Richtung eines Pfeils 15, besser aufgefangen werden und eine bessere Sicherung der Schichtholzplatte 1 gegen Ausheben aus der Schlitzaufnahme 11 erreicht werden. Voraussetzung hierfür ist allerdings eine zugfeste Verbindung zwischen der Schichtholzplatte 1 und dem umgebenden Füllmaterial, die bei einer Betonfüllung oder einer Füllung aus verdichtetem Erdmaterial schon zu einem gewissen Maß erreicht wird. Zur Verbesserung der Verbindung zwischen der Schichtholzplatte 1 und der Füllung 9 weist die Schichtholzplatte 1 in ihrem Verankerungsbereich 7 zumindest im Bereich der in Längsrichtung der Schlitzaufnahme 11 entgegengesetzten Plattenkanten mehrere quer von der Schichtholzplatte 1 abstehende Verankerungsstäbe 17 auf. Die Verankerungsstäbe 17 bestehen aus Holz oder Stahl oder einem anderen geeigneten, ausreichend festen Material und sind durch Querbohrungen in der Schichtholzplatte 1 hindurchgesteckt, so daß sie von beiden' Flachseiten der Schichtholzplatte 1 abstehen. Es versteht sich, daß statt der die Schichtholzplatte 1 durchsetzenden Verankerungsstäbe 17 auch nur von einer Flachseite der Schichtholzplatte 1 abstehende Verankerungsstücke vorgesehen sein können, die auf die Schichtholzplatte 1 aufgeleimt, aufgenagelt oder aufgeschraubt werden. Die Verankerungsstäbe 17 sind speziell im Bereich der in Längsrichtung der Schlitzaufnahme 11 beabstandeten Plattenkanten der Schichtholzplatte 1 angeordnet, da dies die am stärksten auf Druck bzw. Zug belasteten Plattenbereiche sind, wenn auf die Schichtholzplatte 1 Kräfte annähernd parallel zur Bodenoberfläche einwirken, etwa in Richtung des Pfeils 15. Bei einer in Richtung des Pfeils 15 auf die Schichtholzplatte 1 einwirkenden Kraft verstärken die in Fig. 1 linksseitigen Verankerungsstäbe 17 die zugfeste Verankerung der Schichtholzplatte 1 in der Füllung 9 und verhindern, daß die Schichtholzplatte 1 aus der Füllung 9 bzw. aus der Schlitzaufnahme 11 herausgezogen wird. Dagegen werden über die in Fig. 1 rechtsseitigen Verankerungsstäbe 17 Druckbelastungen in die Füllung 9 und den Boden 5 abgeleitet und so Schubbewegungen der Schichtholzplatte 1 entlang der Schlitzaufnahme 11 verhindert.

Auf beiden Flachseiten der Schichtholzplatte 1 sind mehrere vertikale Aussteifungsrippen 19 in Form von Holzleisten angebracht, die in gegenseitigem Abstand im wesentlichen parallel zueinander verlaufen. Die Aussteifungsrippen 19 erstrecken sich über die gesamte Höhe der Schichtholzplatte 1, so daß sie mit einem Teil ihrer Länge in die Schlitzaufnahme 11 hineinragen und von dem Füllmaterial 9 umschlossen sind. Die Aussteifungsrippen 19 steifen die Schichtholzplatte 1 gegen quer zur Plattenebene einwirkende Kräfte aus. Es versteht sich, daß die auf beiden Flachseiten der Schichtholzplatte 1 angeordneten Aussteifungsrippen 19 zueinander versetzt sein können oder nur auf einer Flachseite der Schichtholzplatte 1 solche Aussteifungsrippen 19 angeordnet sein können.

Bei der Erläuterung der Fig. 2 bis 6 werden, soweit es sich um gleiche oder gleichwirkende Komponenten handelt, gleiche Bezugszeichen verwendet, jedoch ergänzt um einen Kleinbuchstaben. Um Wiederholungen zu vermeiden, wird auf die vorangehende Beschreibung der Fig. 1 verwiesen.

Die Fig. 2 und 3 zeigen zwei Ausführungsbeispiele der Schichtholzplatte 1 der Fig. 1. In Fig. 2 ist eine Furnierschichtholzplatte 1a gezeigt. Diese Furnierschichtholzplatte 1 a ist von einer Vielzahl flach aufeinanderliegender und vollflächig miteinander verklebter Furnierschichten gebildet. Eine obere Deckfurnierschicht 21 a besitzt einen in einerersten Richtung, beispielsweise bei einer rechteckförmigen Platte 1 a in Plattenlängsrichtung, ausgerichteten Faserverlauf. Einen gleichen Faserverlauf besitzt eine direkt darunter liegende, zweite Furnierschicht 23a. Es folgen weitere Furnierschichten, z. B. zwei Furnierschichten 25a mit Fasern, die in einer zweiten, quer zur ersten Richtung verlaufenden Richtung ausgerichtet sind, zwei weitere Furnierschichten 27a, die wiederum entlang der ersten Richtung ausgerichtete Fasern aufweisen, sowie den Schichtverbund gewünschtenfalls symmetrisch ergänzende Furnierschichten. Die erste und die zweite Faserrichtung verlaufen bevorzugt etwa senkrecht zueinander. Die Gesamtzahl der Furnierschichten kann unterschiedlich sein, wobei sich die Anzahl der Furnierschichten mit längs zur ersten Richtung verlaufenden Fasern ohne weiteres von der Anzahl der Furnierschichten mit längs zur zweiten Richtung verlaufenden Fasern unterscheiden kann. Auf diese Weise kann abhängig von den zu erwartenden Belastungen der Furnierschichtholzplatte 1 a eine unterschiedliche Bruchfestigkeit der Platte 1 a in verschiedenen Richtungen herbeigeführt werden.

Die Furnierschichten sind mit einer Dicke von 2 bis 5mm, bevorzugt ca. 3mm, aus Fichten- oder Kiefernholz durch Rundschälen der Stämme hergestellt. Beim anschließenden Flachlegen des rundgeschälten Furniers bilden sich in dem Furnier eine Vielzahl von Längsrissen, die auch nach Verbindung der Furniere zur Furnierschichtholzplatte 1a durchgängig bleiben. Nach Bildung der Platte1a wird diese im Kesseldruckverfahren mit einem Holzschutzmittel imprägniert. Hierbei tritt das Holzschutzmittel an den Stirnseiten der einzelnen Furnierschichten in die Längsrisse ein und wandert ins Innere der Furnierschichtholzplatte 1a. Auf diese Weise werden sämtliche Furnierschichten über ihre jeweils gesamte Länge imprägniert, so daß man eine vollständig durchimprägnierte Furnierschichtholzplatte 1 a von hoher Witterungsbeständigkeit und Lebensdauer erhält. Imprägniertiefen längs der Risse von mehreren Metern sind ohne weiteres erreichbar. Auch sehr dicke Furnierschichtholzplatten lassen sich auf diese Weise vollständig durchimprägnieren. Auch der Kontakt mit dem Füllmaterial führt langfristig zu keinen wesentlichen Fäulniserscheinungen, so daß die Stabilität der im Boden eingespannten Furnierschichtplatte 1a dauerhaft gewährleistet ist.

Fig. 3 zeigt eine Brettschichtholzplatte 1b, die wiederum eine Vielzahl an paarweise benachbarten Holzschicht-Flachseiten 29b vollflächig miteinander verklebte Holzschichten 31b umfaßt. Die Holzschichten 31b umfassen jeweils mehrere Holzbretter 33b, deren Holzfasern innerhalb einer Holzschicht 31b etwa parallel zueinander verlaufen. Alle paarweise benachbarten Holzschichten 31b haben annähernd senkrecht zueinander verlaufende Faserrichtungen. Die paarweise benachbarten und miteinander verklebten Holzschicht-Flachseiten 29b sind jeweils mit einer Vielzahl in Faserrichtung der jeweiligen Schicht verlaufenden, zueinander im wesentlichen parallelen Längsnuten 35b versehen, so daß die benachbarten Holzschicht-Flachseiten 29b von jeweils paarweise benachbarten Holzschichten 31b sich kreuzende Längsnuten 35b aufweisen.

Die inneren Holzschichten des von den Holzschichten 31b gebildeten Stapels sind auf beiden ihrer Holzschicht-Flachseiten 29b mit Längsnuten 35b versehen. Dagegen weisen die äußeren Holzschichten 31b, also die Deckschichten des Stapels, Längsnuten 35b jeweils nur auf ihrer nach innen zum Stapel hin gewandten Holzschicht-Flachseite 29b auf.

Die Längsnuten 35b in den Holzschicht-Flachseiten 29b der einzelnen Holzschichten 31b weisen einen gegenseitigen Abstand von etwa 15 bis 120mm, vorzugsweise von etwa 20-30mm, auf. Ihre Breite beträgt einige Millimeter. Im Hinblick auf die Diffusionseigenschaften der einzelnen Holzschichten 31b und damit der gesamten Platte 1b für Dampf und Feuchtigkeit, besitzen die Längsnuten 35b bevorzugt eine Nuttiefe, die größer als die Hälfte der Dicke einer Holzschicht 31b ist. Dies gilt speziell für solche Holzschichten 31 b, die nur auf einer ihrer Holzschicht-Flachseiten mit Längsnuten 35b versehen sind, und auch für solche Holzschichten 31b, die auf beiden ihrer Holzschicht-Flachseiten mit Längsnuten 35b versehen sind, welche jedoch versetzt zueinander angeordnet sind. Die Grenze für die Nuttiefe der Längsnuten 35b wird bei etwa dem 0,8-fachen der Dicke einer Holzschicht 31b liegen, da ansonsten eine Beeinträchtigung der mechanischen Stabilität der Platte 1b zu befürchten ist. Der gegenseitige Abstand der Länsgnuten 35b muß nicht für alle Längsnuten 35b gleich sein, wenngleich sich eine gleichmäßige Verteilung der Längsnuten 35b empfiehlt. Sofern einzelne Holzschichten, was in Fig. 3 nicht gezeigt ist, auf ihren beiden Holzschicht-Flachseiten 29b Längsnuten 35b aufweisen, die paarweise in derselben Querschnittsebene verlaufen, wird die Nuttiefe der Längsnuten 35b klarerweise kleiner als die Hälfte der Dicke einer Holzschicht 31b sein.

Die Holzfaserrichtung wechselt bei der in Fig. 3 gezeigten Schichtholzplatte 1 b von Holzschicht zu Holzschicht. Es versteht sich jedoch, daß eine Stapelweise der Holzschichten 31b denkbar ist, bei der jeweils zwei oder mehr aufeinanderfolgende Holzschichten 31b gleichverlaufende Holzfasern besitzen. In jedem Fall ergibt sich eine allseitig zugkraftfeste, ausgesteifte Schichtholzplatte 1b, bei der Verwerfungen im wesentlichen nicht zu befürchten sind.

Neben der Bildung von Klebstoffsenken beim Verleimen der Holzschichten 31b haben die Längsnuten 35b den Vorteil, daß sie kleine Unebenheiten oder Verwindungen der Bretter 33b beim Verkleben und Verpressen ausgleichen können. Die Verpressung der mit Klebstoff versehenen Bretter 33b erfolgt bevorzugt im Vakuum-Verleimverfahren, bei dem die Holzschichten 31b auf einem Träger, beispielsweise in einer Wanne, gestapelt werden, und dieser Träger sodann mit einem luftdichten Folienmantel abgedeckt wird. Die so gebildete luftdicht verschließbare Umhüllung wird zumindest für einen Teil der Abbindezeit des Klebstoffs evakuiert, so daß die Bretter 33b unter einem dem atmosphärischen Luftdruck entsprechenden Pressdruck verpreßt werden. Durch Einbringung der Umhüllung mit dem darin enthaltenen Holzstapel in einen Überdruckbehälter können auch höhere Pressdrücke erzielt werden.

Die Fig. 4 und 5 zeigen eine unter Verwendung vorgefertigter Wandfelder 37c aufgebaute Lärmschutzwand. Das Wandfeld 37c wird als Fertigelement an der Baustelle angeliefert und umfaßt eine im Erdboden 5c verankerte Schichtholzplatte 1 c, die mit ihrem über dem Boden angeordneten Wandflächenbereich 3c eine erste, sich im wesentlichen geschlossenflächig über das gesamte Wandfeld 37c erstreckende Materiallage 39c bildet. Eine zweite, flachseitig im Abstand von der ersten Materiallage 39c angeordnete Materiallage 41c ist von schallabsorbierenden Matten 43c gebildet. Die Matten 43c werden durch Abstandselemente 45c im Abstand von der Schichtholzplatte 1c gehalten, wobei diese Abstandelemente 45c von an der Schichtholzplatte 1 c angebrachten Aussteifungsrippen 1 9c gebildet sein können. In diesem Fall erstrecken sich die Abstandselemente 45c mit in die Schlitzaufnahme 11c, in die die Schichtholzplatte 1c mit ihrem Verankerungsbereich 7c eingesetzt ist. Die Abstandselemente 45c können aber auch von einer Vielzahl einzelner Abstandsklötze, z.B. Schnittresten aus Holz, gebildet sein, die an der Schichtholzplatte 1c befestigt sind.

Auf der zur Lärmquelle weisenden Seite des Wandfelds 37c sind Rundholzpfähle 47c befestigt, welche sich im wesentlichen über die gesamte oberirdische Höhe des Wandfelds 37 erstrecken. Die Rundholzpfähle 47c decken die schallabsorbierenden Matten 43c ab. Sie wirken schallbrechend, stellen also eine erste Stufe der Schalldämmung dar. Die Rundholzpfähle 47c sind an horizontalen Leistenstücken 49c, beispielsweise durch Nägel, befestigt, die an der lärmquellenzugewandten Seite der Schichtholzplatte 1c angebracht sind. Die Leistenstücke 49c erstrecken sich jeweils zwischen den Aussteifungsrippen 19c, können aber auch über die gesamte Schichtholzplatte 1c hinweg durchgehen, wenn die Abstandselemente 45c von einzelnen Abstandsklötzen gebildet sind.

Die beiden Materiallagen 39c und 41c begrenzen zwischen sich mehrere Hallräume51c, in denen gewünschtenfalls zusätzlich schalldämmende Komponenten angeordnet sein können.

Eine Abdeckhaube 53c, beispielsweise aus Holz, überdeckt das Wandfeld 37c auf seiner ganzen Länge. Durch Deckleisten 55c kann ein geschlossener Übergang zwischen aufeinanderfolgenden Wandfeldern 37c der Lärmschutzwand erreicht werden, wobei die Deckleisten 55c auch zur Fixierung der Wandfelder 37c aneinander dienen können.

Durch die Verankerung der Schichtholzplatte 1c im Boden 5c ist eine Abkehr von der aus dem Stand der Technik bekannten Fachwerkbauweise möglich, wie sie beispielsweise in der DE 42 42 824 A1 und der DE 44 16 201 A 1 für Wandfelder einer Lärmschutzwand gezeigt ist. Die Konstruktion des Wandfelds 37c bei dem Ausführungsbeispiel der Fig. 4 und 5 ist dagegen wesentlich einfacher, was die Herstellungskosten für das Wandfeld 37c senkt. Zudem gestaltet sich die Aufstellung des Wandfeldes 37c deutlich einfacher, da das vorbereitete Wandefeld 37c lediglich mit dem Verankerungsbereich 7c der Schichtholzplatte 1c in die Schlitzaufnahme c eingesetzt und letztere verfüllt werden muß. Auf zusätzliche Stützen in Form von Doppel-T-Trägern, die einen Aufnahmeschacht für das Wandfeld bilden, kann verzichtet werden.

Fig. 6 zeigt schließlich schematisch ein Gebäude 57d. Das Gebäude 57d umfaßt einen Rahmen 59d, der vertikal aufragende Pendelstützen 61d umfaßt. Die Pendelstützen 61d sind jeweils in statischer Hinsicht gelenkig an einem Betonsockel 63d befestigt. Zur Aussteifung des Rahmens 59d ist mindestens eine aussteifende Wandscheibe 65d vorgesehen, die im gezeigten Beispielsfall für eine Seitenwand des Gebäudes 57d mehrere Wandelemente in Form von unmittelbar im Boden verankerten Schichtholzplatten 1d umfaßt. Die Wandscheibe 65d ist an dem Rahmen 59d befestigt. Die gezeigte Bauweise des Gebäudes 57d eignet sich sowohl für Wohngebäude als auch für landwirtschaftliche Gebäude oder für Hallenbauten, beispielsweise Rottungshallen.

## Patentansprüche

1. Verfahren zur Errichtung einer Wand einer Baukonstruktion, bei dem mindestens ein tafelförmiges Wandelement (1) aus Holz vertikal mit einem über dem Boden aufragenden Wandflächenbereich (3) aufgestellt und am Boden (5) durch Verankerungsmittel (7, 9, 17, 13) verankert wird, die in den Boden (5) eingelassen werden und auf den Wandflächenbereich (3) quer zur Wandebene des Wandelements (1) einwirkende Kräfte aufnehmen und in den Boden (5) ableiten,
wobei zur Bildung des Wandelements (1) eine mit einem Holzschutzmittel im wesentlichen durchimprägnierte Schichtholzplatte (1) aufgestellt wird, deren in der Endmontagestellung über dem Boden (5) aufragender Teil den Wandflächenbereich (3) bildet und zu deren Verankerung ein flächiger Verankerungsbereich (7) als integraler Teil der Schichtholzplatte (1) in eine im Boden (5) vorbereitete Schlitzaufnahme (11) eingesetzt wird, die anschließend mit einem Füllmaterial (9) verfüllt wird, wobei die Schichtholzplatte (1) die folgenden Merkmale aufweist:
a) sie umfaßt mindestens zwei, insbesondere mehrere, flach aufeinanderliegende Holzschichten (21a, 23a, 25a, 27a;31b),
b) die Hoizschichien (21a, 23a, 25a, 27a; 31b) sind an paarweise benachbarten Holzschicht-Flachseiten (29b) flächig, insbesondere vollflächig, miteinander verklebt und
c) zumindest ein Teil der paarweise benachbarten Holzschichten (21a, 23a, 25a, 27a; 31b) weist quer, insbesondere etwa senkrecht, zueinander zulaufende Faserrichtungen ihrer Holzfasern auf,
**dadurch gekennzeichnet, daß** die Schichtholzplatte (1) in ihrem Verankerungsbereich (7) mit mehreren quer von der Schichtholzplatte (1) abstehenden Verankerungsorganen (17) versehen wird, welche bei der Verfüllung der Schlitzaufnahme (11) von dem Füllmaterial (9) umschlossen werden.

2. Verfahren nach Anspruch 1, **dadurch gekennzeichnet, daß** eine Schichtholzplatte (1a; 1b) aufgestellt wird, die zumindest in einem Teil der Holzschichten (21a, 23a, 25a, 27a; 31b) im wesentlichen in Faserrichtung der jeweiligen Schicht verlaufende Längskanäle (35b) aufweist.

3. Verfahren nach Anspruch 2, **dadurch gekennzeichnet, daß** eine als Platte druckimprägnierte Schichtholzplatte (1a; 1b) aufgestellt wird.

4. Verfahren nach einem der Ansprüche 1 bis 3, **dadurch gekennzeichnet, daß** eine als Furnierschichtholzplatte (1a) ausgebildete Schichtholzplatte (1a) aufgestellt wird, deren rundgeschälte Fumierschichten (21a, 23a, 25a, 27a) eine zu Längsrissen führende Dicke haben.

5. Verfahren nach Anspruch 4, **dadurch gekennzeichnet, daß** eine Furnierschichtholzplatte (1a) aufgestellt wird, deren Furnierschichten (21a, 23a, 25a, 27a) eine Dicke zwischen 2 und 5 mm, vorzugsweise von etwa 3 mm haben.

6. Verfahren nach einem der Ansprüche 1 bis 3, **dadurch gekennzeichnet, daß** eine Schichtholzplatte (1b) aufgestellt wird, bei der zumindest ein Teil der Holzschichten (31b) jeweils auf mindestens einer Holzschicht-Flachseite (29b) mit mehreren zueinander annähernd parallelen und im wesentlichen in Faserrichtung der jeweiligen Schicht verlaufenden Längsnuten (35b) versehen ist.

7. Verfahren nach Anspruch 6, **dadurch gekennzeichnet, daß** eine Schichtholzplatte (1b) aufgestellt wird, bei der zumindest ein Teil der paarweise benachbarten Holzschicht-Flachseiten (29b) jeweils mit Längsnuten (35b) versehen ist, derart, daß zumindest bei einem Teil der mit quer zueinander verlaufenden Faserrichtungen paarweise benachbarten Holzschichten (31 b) die Längsnuten (35b) der benachbarten Holzschidlt-Flachseiten (29b) sich kreuzen.

8. Verfahren nach einem der Ansprüche 6 oder 7, **dadurch gekennzeichnet, daß** eine Schichtholzplatte (1b) aufgestellt wird, bei der wenigstens eine der Holzschichten (31b) lediglich auf einer ihrer Holzschicht-Flachseiten (29b) mit Längsnuten (35b) versehen ist und diese Längsnuten (35b) eine Tiefe von mindestens der Hälfte der Dicke dieser Holzschicht (31b) aufweisen, insbesondere eine Tiefe im Bereich des 0,5 bis 0,8-fachen der Dicke.

9. Verfahren nach Anspruch 8, **dadurch gekennzeichnet, daß** eine Schichtholzplatte (1b) aufgestellt wird, bei der die auf den beiden Holzschicht-Flachseiten (29b)wenigstens einer Holzschicht (31b) vorgesehenen und auf Lücke versetzt angeordneten Längsnuten (35b) eine Tiefe von mindestens der Hälfte der Dicke dieser Holzschicht (31b) aufweisen, insbesondere eine Tiefe im Bereich des 0,5 bis 0,8-fachen der Dicke.

10. Verfahren nach einem der Ansprüche 6 bis 9, **dadurch gekennzeichnet, daß** eine Schichtholzplatte (1b) aufgestellt wird, bei der die auf einer Holzschicht-Flachseite (29b) vorgesehenen Längsnuten (35b) einen gegenseitigen Abstand von etwa 15 bis 120 mm, insbesondere 20 bis 30 mm, aufweisen.

11. Verfahren nach einem der Ansprüche 1 bis 3 und 6 bis 10, **dadurch gekennzeichnet, daß** eine Schichtholzplatte (1b) aufgestellt wird, bei der zumindest ein Teil der Holzschichten (31b) jeweils von einer Mehrzahl mit etwa parallelen Faserrichtungen eng beieinander liegender Holzelemente (33b), insbesondere schmalseitig nebeneinander liegender Holzbretter (33b), gebildet ist.

12. Verfahren nach einem der Ansprüche 1 bis 11, **dadurch gekennzeichnet, daß** die Schlitzaufnahme (11) nach dem Einsetzen der Schichtholzplatte (1) zumindest teilweise mit Erd- oder Steinmaterial verfüllt und dieses sodann verdichtet wird.

13. Verfahren nach einem der Ansprüche 1 bis 12, **dadurch gekennzeichnet, daß** die Schlitzaufnahme (11) nach dem Einsetzen der Schichtholzplatte (1) zumindest teilweise mit einem aushärtbaren Füllmaterial, insbesondere Beton, verfüllt wird.

14. Verfahren nach einem der Ansprüche 1 bis 13, **dadurch gekennzeichnet, daß** die Schichtholzplatte (1) mit ihrem Verankerungsbereich (7) auf einem Teil ihrer vertikalen Höhe in die Schlitzaufnahme (11) eingesetzt wird, der mindestens einem Fünftel, insbesondere mindestens einem Viertel, beispielsweise etwa einem Drittel, der vertikalen Höhe des Wandflächenbereichs (3) entspricht.

15. Verfahren nach einem der Ansprüche 1 bis 14, **dadurch gekennzeichnet, daß** eine auf mindestens einer ihrer Flachseiten mit mehreren zueinander etwa parallelen Aussteifungsrippen (19), insbesondere aus Holz, versehene Schichtholzplatte (1) unter annähernd vertikaler Ausrichtung der Aussteifungsrippen (19) so in die Schlitzaufnahme (11) eingesetzt wird, daß die Aussteifungsrippen (19) auf einem Teil ihrer Länge in die Schlitzaufnahme (11) hineinreichen und auf dem Restteil ihrer Länge aus der Schlitzaufnahme (11) herausragen.

16. Baukonstruktion mit einer aus wenigstens einem vertikal aukustellenden tafelförmigen Wandelement (1) aus Holz gebildeten Wand, mit einem in der Endmontagestellung des Wandelements (1) über dem Boden (5) aufragenden Wandflächenbereich (3) und mit in den Boden (5) einzulassenden Verankerungsmitteln (7, 9, 17, 13) zur Verankerung des Wandelements (1) am Boden (5), wobei die Verankerungsmittel (7, 9, 17, 13) dazu ausgebildet sind, in der Endmontagestellung des Wandelements (1) quer zu dessen Wandebene auf den Wandflächenbereich (3) einwirkende Kräfte aufzunehmen und in den Boden (5) abzuleiten, wobei das Wandelement (1) als mit einem Holzschutzmittel durchimprägnierte Schichtholzplatte (1) ausgebildet ist, deren in der Endmontagestellung über dem Boden (5) aufragender Teil den Wandflächenbereich (3) bildet, wobei die Verankerungsmittel (7, 9, 17, 13) einen in eine Schlitzaufnahme (11) im Boden (5) einzusetzenden flächigen Verankerungsbereich (7) als integralen Teil der Schichtholzplatte (1) sowie eine Füllung (9) für die Schlitzaufnahme (11) umfassen, und wobei die Schichtholzplatte (1) die folgenden Maßnahmen aufweist:
a) sie umfaßt mindestens zwei, insbesondere mehrere, flach aufeinanderliegende Holzschichten (21 a, 23a, 25a, 27a; 31 b),
b) die Holzschichten (21a, 23a, 25a, 27a; 31b) sind an paarweise benachbarten Holzschicht-Flachseiten (29b) flächig, insbesondere vollflächig, miteinander verklebt und
c) zumindest ein Teil der paarweise benachbarten Holzschichten (21a, 23a, 25a, 27a; 31b) weist quer, insbesondere etwa senkrecht, zueinander verlaufende Faserrichtungen ihrer Hotzfasem auf, **dadurch gekennzeichnet, daß** die Schichtholzplatte (1) in ihrem Verankerungsbereich (7) mehrere quer von der Schichtholzplatte (1) abstehende, in der Schlitzaufnahme (11) von dem Füllmaterial (9) umschlossene Verankerungsorgane (17) aufweist.

17. Baukonstruktion nach Anspruch 16, **dadurch gekennzeichnet, daß** zumindest ein Teil der Verankerungsorgane (17) von Verankerungsstäben oder -stiften (17) gebildet ist, welche in Querbohrungen in der Schichtholzplatte (1) eingesetzt sind.

18. Baukonstruktion nach Anspruch 16 oder 17, **dadurch gekennzeichnet, daß** die Verankerungsmittel (7, 9, 17, 13) auch zur Aufnahme und Ableitung von in der Endmontagestellung längs des Wandelements (1), insbesondere etwa parallel zum Boden (5), auf den Wandflächenbereich (3) einwirkenden Kräften ausgebildet sind.

19. Baukonstruktion nach einem der Ansprüche 16 bis 18, **dadurch gekennzeichnet, daß** die Verankerungsmittel (7, 9, 17, 13) zur Aufnahme und Ableitung wenigstens des überwiegenden Teils der in der Endmontagestellung auf das Wandelement (1) einwirkenden Einspannkräfte ausgebildet sind.

20. Baukonstruktion nach einem der Ansprüche 16 bis 19, **dadurch gekennzeichnet, daß** die Verankerungsmittel (7, 9, 17, 13) eine Ortbeton-Füllung (9) für die Schlitzaufnahme (11) umfassen.

21. Baukonstruktion nach einem der Ansprüche 16 bis 19, **dadurch gekennzeichnet, daß** die Verankerungsmittel (7, 9, 17, 13) eine Ortfüllung (9) aus verdichtetem Erd- oder Steinmaterial für die Schlitzaufnahme (11) umfassen.

22. Baukonstruktion nach einem der Ansprüche 16 bis 21, **dadurch gekennzeichnet, daß** die Verankerungsmittel (7,9, 17, 13) eine druckfeste Auflagerschicht (13) für die Schichtholzplatte (1) am Grund der Schlitzaufnahme (11) umfassen.

23. Baukonstruktion nach einem der Ansprüche 16 bis 22, **dadurch gekennzeichnet, daß** die Verankerungsmittel (7, 9, 17, 13) eine entlang der Schlitzaufnahme (11) mindestens einseitig über den VerankerungsBereich (7) der Schichtholzplatte (1) hinausreichende Füllung (9) für die Schlitzaufnahme (11) umfassen.

## Claims

1. Method for erecting a wall of a construction, in which at least one panel-like wall element (1) made of wood is set up vertically with a wall surface region (3) projecting above the soil and is anchored to the soil (5) by anchoring means (7, 9, 17, 13), which are let into the soil (5) and absorb forces acting on the wall surface region (3) transversely with respect to the plane of the wall element (1) and dissipate them into the soil (5),
where, in order to form the wall element (1), a laminated wooden panel (1) substantially through-impregnated with wood preservative is set up, of which the part that projects above the soil (5) in the final mounting position forms the wall surface region (3) and, in order to anchor it, a flat anchoring region (7), as an integral part of the laminated wooden panel (1), is inserted into a slot receptacle (11) prepared in the soil (5), which is subsequently filled with a filler material (9), the laminated wooden panel (1) having the following features:
a) it comprises at least two, in particular a plurality of, layers of wood (21a, 23a, 25a, 27a; 31b) lying flat on one another,
b) the layers of wood (21a, 23a, 25a, 27a; 31b) are adhesively bonded to one another two-dimensionally, in particular over the full area, on flat wooden layer sides (29b) that are adjacent to one another in pairs, and
c) at least some of the layers of wood (21a, 23a, 25a, 27a; 31b) adjacent to one another in pairs have fibre directions of their wooden fibres which run transversely, in particular approximately perpendicularly, in relation to one another,
**characterized in that** the laminated wooden panel (1) is provided in its anchoring region (7) with a plurality of anchoring members (17) which project transversely from the laminated wooden panel (1) and which are enclosed by the filler material (9) when the slot receptacle (11) is filled.

2. Method according to Claim 1, **characterized in that** a laminated wooden panel (1a; 1b) is set up which, in at least some of the layers of wood (21a, 23a, 25a, 27a; 31b), has longitudinal channels (35b) running substantially in the direction of the fibres of the respective layer.

3. Method according to Claim 2, **characterized in that** the panel set up is a pressure-impregnated laminated wooden panel (1a; 1b).

4. Method according to one of Claims 1 to 3, **characterized in that** a laminated wooden panel (1a) formed as a veneered laminated wooden panel (1a) is set up of which the circularly peeled veneer layers (21a, 23a, 25a, 27a) have a thickness leading to longitudinal cracks.

5. Method according to Claim 4, **characterized in that** a veneered laminated wooden panel (1a) is set up of which the veneer layers (21a, 23a, 25a, 27a) have a thickness between 2 and 5 mm, preferably of about 3 mm.

6. Method according to one of Claims 1 to 3, **characterized in that** a laminated wooden panel (1b) is set up in which at least some of the layers of wood (31b) are in each case provided on at least one flat side (29b) of a layer of wood with a plurality of longitudinal grooves (35b) which are approximately parallel to one another and run substantially in the direction of the fibres of the respective layer.

7. Method according to Claim 6, **characterized in that** a laminated wooden panel (1b) is set up in which at least some of the flat sides (29b) of the layers of wood adjacent to one another in pairs are in each case provided with longitudinal grooves (35b) in such a way that, at least in the case of some of the layers of wood (31b) adjacent to one another in pairs and having fibre directions running transversely with respect to one another, the longitudinal grooves (35b) of the adjacent flat sides (29b) of the layers of wood cross one another.

8. Method according to either of Claims 6 and 7, **characterized in that** a laminated wooden panel (1b) is set up in which at least one of the layers of wood (31b) is provided with longitudinal grooves (35b) only on one of its flat sides (29b) of its layer of wood, and these longitudinal grooves (35b) have a depth of at least half the thickness of this layer of wood (31b), in particular a depth in the range of 0.5 to 0.8 times the thickness.

9. Method according to Claim 8, **characterized in that** a laminated wooden panel (1b) is set up in which the longitudinal grooves (35b) provided on both the flat sides (29b) of at least one layer of wood (31b) and arranged opposite gaps have a depth of at least half the thickness of this layer of wood (31b), in particular a depth in the range of 0.5 to 0.8 times the thickness.

10. Method according to one of Claims 6 to 9, **characterized in that** a laminated wooden panel (1b) is set up in which the longitudinal grooves (35b) provided on one flat side (29b) of a layer of wood have a mutual spacing of about 15 to 120 mm, in particular 20 to 30 mm.

11. Method according to one of Claims 1 to 3 and 6 to 10, **characterized in that** a laminated wooden panel (1b) is set up in which at least some of the layers of wood (31b) are in each case formed by a plurality of wooden elements (33b) lying close beside one another with approximately parallel fibre directions, in particular wooden boards (33b) lying with their narrow sides beside one another.

12. Method according to one of Claims 1 to 11, **characterized in that**, following the insertion of the laminated wooden panel (1), the slot receptacle (11) is at least partly filled with earth or rock material and this is then compacted.

13. Method according to one of Claims 1 to 12, **characterized in that**, following the insertion of the laminated wooden panel (1), the slot receptacle (11) is at least partly filled with a filler material that can be cured, in particular concrete.

14. Method according to one of Claims 1 to 13, **characterized in that** the laminated wooden panel (1) is inserted with its anchoring region (7) into the slot receptacle (11) over part of its vertical height, which corresponds to at least one fifth, in particular at least one quarter, for example approximately one third, of the vertical height of the wall surface region (3).

15. Method according to one of Claims 1 to 14, **characterized in that** a laminated wooden panel (1) provided on at least one of its flat sides with a plurality of mutually approximately parallel stiffening ribs (19), in particular of wood, is inserted into the slot receptacle (11) with an approximately vertical alignment of the stiffening ribs (19), such that the stiffening ribs (19) reach into the slot receptacle (11) over part of their length and project out of the slot receptacle (11) over the remaining part of their length.

16. Construction having a wall formed of at least one panel-like wall element (1) made of wood to be set up vertically, having a wall surface region (3) projecting above the soil (5) in the final mounting position of the wall element (1), and having anchoring means (7, 9, 17, 13) to be let into the soil (5) to anchor the wall element (1) to the soil (5), the anchoring means (7, 9, 17, 13) being formed to absorb forces acting on the wall surface region (3), transversely with respect to the wall plane of the wall element, in the final mounting position of the wall element (1) and to dissipate them into the soil (5),
where the wall element (1) is formed as a laminated wooden panel (1) through-impregnated with wood preservative, of which the part that projects above the soil (5) in the final mounting position forms the wall surface region (3), the anchoring means (7, 9, 17, 13) comprising a flat anchoring region (7), as an integral part of the laminated wooden panel (1), to be inserted into a slot receptacle (11) in the soil (5), and a filling (9) for the slot receptacle (11), and the laminated wooden panel (1) having the following measures:
a) it comprises at least two, in particular a plurality of, layers of wood (21a, 23a, 25a, 27a; 31b) lying flat on one another,
b) the layers of wood (21a, 23a, 25a, 27a; 31b) are adhesively bonded to one another two-dimensionally, in particular over the full area, on flat wooden layer sides (29b) that are adjacent to one another in pairs, and
c) at least some of the layers of wood (21a, 23a, 25a, 27a; 31b) adjacent to one another in pairs have fibre directions of their wooden fibres which run transversely, in particular approximately perpendicularly, in relation to one another,
**characterized in that** the laminated wooden panel (1) has in its anchoring region (7) a plurality of anchoring members (17) which project transversely from the laminated wooden panel (1) and which are enclosed by the filler material (9) in the slot receptacle (11).

17. Construction according to Claim 16, **characterized in that** at least some of the anchoring members (17) are formed by anchoring rods or pins (17) which are inserted into transverse holes in the laminated wooden panel (1).

18. Construction according to Claim 16 or 17, **characterized in that** the anchoring means (7, 9, 17, 13) are also formed to absorb and dissipate forces acting on the wall surface region (3) along the wall element (1), in particular approximately parallel to the soil (5), in the final mounting position.

19. Construction according to one of Claims 16 to 18, **characterized in that** the anchoring means (7, 9, 17, 13) are designed to absorb and dissipate at least the predominant part of the clamping forces acting on the wall element (1) in the final mounting position.

20. Construction according to one of Claims 16 to 19, **characterized in that** the anchoring means (7, 9, 17, 13) comprise a local concrete filling (9) for the slot receptacle (11).

21. Construction according to one of Claims 16 to 19, **characterized in that** the anchoring means (7, 9, 17, 13) comprise a local filling (9) of compacted earth or rock material for the slot receptacle (11).

22. Construction according to one of Claims 16 to 21, **characterized in that** the anchoring means (7, 9, 17, 13) comprise a pressure-resistant supporting layer (13) for the laminated wooden panel (1) on the base of the slot receptacle (11).

23. Construction according to one of Claims at 16 to 22, **characterized in that** the anchoring means (7, 9, 17, 13) comprise a filling (9) for the slot receptacle (11) which extends beyond the anchoring region (7) of the laminated wooden panel (1) on at least one side along the slot receptacle (11).

## Revendications

1. Procédé pour dresser un mur d'une construction, dans lequel on monte verticalement au moins un élément de mur en forme de panneau (1) fait de bois, avec une zone de surface murale (3) se dressant hors du sol, et on l'ancre dans le sol (5) par des moyens d'ancrage (7, 9, 17, 13), qui sont enchâssés dans le sol (5) et qui absorbent des forces s'exerçant sur la zone de surface murale (3) transversalement au plan de l'élément de mur (1) et les déchargent dans le sol (5),
dans lequel, pour la formation de l'élément de mur (1), on monte un panneau de bois stratifié (1) essentiellement imprégné à coeur avec un produit de protection du bois, dont la partie se dressant hors du sol (5) en position de montage final forme la zone de surface murale (3) et, pour son ancrage, une zone d'ancrage plane (7) en tant que partie intégrante du panneau de bois stratifié (1) étant insérée dans une fente de réception (11) préparée dans le sol (5) qui est ensuite remplie avec un matériau de remplissage (9), le panneau de bois stratifié (1) présentant les caractéristiques suivantes :
a) il comprend au moins deux, en particulier plusieurs, couches de bois (21a, 23a, 25a, 27a ; 31b) superposées de manière plane,
b) les couches de bois (21a, 23a, 25a, 27a ; 31b) sont collées à des côtés plats (29b) appariés et voisins de couches de bois sur la surface, en particulier sur toute la surface et
c) au moins une partie des couches de bois (21a, 23a, 25a, 27a ; 31b) appariés et voisins présente transversalement, en particulier à peu près perpendiculairement, des directions de fibres de leurs fibres de bois s'étendant les unes vers les autres,
**caractérisé en ce que** le panneau de bois stratifié (1) est pourvu, dans sa zone d'ancrage (7), de plusieurs organes d'ancrage (17) éloignés transversalement du panneau de bois stratifié (1), lesquels sont entourés du matériau de remplissage (9) lors du remplissage de la fente de réception (11).

2. Procédé selon la revendication 1, **caractérisé en ce que** l'on dresse un panneau de bois stratifié (1a ; 1b), qui présente, au moins dans une partie des couches de bois (21a, 23a, 25a, 27a ; 31b), des canaux longitudinaux (35b) s'étendant essentiellement dans la direction des fibres des couches respectives.

3. Procédé selon la revendication 2, **caractérisé en ce que** l'on dresse un panneau de bois stratifié (1a ; 1b) imprégné sous pression en tant que panneau.

4. Procédé selon l'une quelconque des revendications 1 à 3, **caractérisé en ce que** l'on dresse un panneau de bois stratifié (1a), conçu sous forme de panneau de bois contreplaqué (1a), dont les couches de placage (21a, 23a, 25a, 27a) déroulées ont une épaisseur conduisant à des fissures longitudinales.

5. Procédé selon la revendication 4, **caractérisé en ce que** l'on dresse un panneau de bois contreplaqué (1a) dont les couches de placage (21a, 23a, 25a, 27a) ont une épaisseur comprise entre 2 et 5 mm, de préférence d'environ 3 mm.

6. Procédé selon l'une quelconque des revendications 1 à 3, **caractérisé en ce que** l'on dresse un panneau de bois stratifié (1b), dans lequel au moins une partie des couches de bois (31b) est pourvue, sur au moins un côté plat (29b) des couches de bois, de plusieurs rainures longitudinales (35b) approximativement parallèles les unes aux autres et s'étendant essentiellement dans la direction des fibres de la couche respective.

7. Procédé selon la revendication 6, **caractérisé en ce que** l'on dresse un panneau de bois stratifié (1b), dans lequel au moins une partie des côtés plats (29b) appariés et voisins des couches de bois est pourvue de rainures longitudinales (35b) de manière que, dans au moins une partie des couches de bois (31b) appariées ayant des directions de fibres s'étendant perpendiculairement les unes aux autres, les rainures longitudinales (35b) des côtés plats des couches de bois (29b) adjacentes se croisent.

8. Procédé selon l'une quelconque des revendications 6 ou 7, **caractérisé en ce que** l'on dresse un panneau de bois stratifié (1b), dans lequel au moins une des couches de bois (31b) est pourvue de rainures longitudinales (35b) uniquement sur l'un de ses côtés plats des couches de bois (29b) et que ces rainures longitudinales (35b) présentent une profondeur correspondant au moins à la moitié de l'épaisseur de cette couche de bois (31b), en particulier une profondeur de 0,5 à 0,8 fois l'épaisseur.

9. Procédé selon la revendication 8, **caractérisé en ce que** l'on dresse un panneau de bois stratifié (1b), dans lequel les rainures longitudinales (35b), prévues sur les deux côtés plats des couches de bois (29b) d'au moins une couche de bois (31b) et placées en quinconce, présentent une profondeur correspondant au moins à la moitié de l'épaisseur de cette couche de bois (31b), en particulier une profondeur de 0,5 à 0,8 fois l'épaisseur.

10. Procédé selon l'une quelconque des revendications 6 à 9, **caractérisé en ce que** l'on dresse un panneau de bois stratifié (1b), dans lequel les rainures longitudinales (35b) prévues sur un côté plat des couches de bois (29b) présentent un écart entre elles d'environ 15 à 120 mm, en particulier de 20 à 30 mm.

11. Procédé selon l'une quelconque des revendications 1 à 3 et 6 à 10, **caractérisé en ce que** l'on dresse un panneau de bois stratifié (1b), dans lequel au moins une partie des couches de bois (31b) est formée d'une pluralité d'éléments de bois (33b) serrés ayant des directions de fibres approximativement parallèles, en particulier de planches de bois (33b) disposées côte à côte chant contre chant.

12. Procédé selon l'une quelconque des revendications 1 à 11, **caractérisé en ce qu'**après le positionnement du panneau de bois stratifié (1), la fente de réception (11) est remplie au moins en partie d'un matériau de terre ou de cailloux et que celui-ci est ensuite compacté.

13. Procédé selon l'une quelconque des revendications 1 à 12, **caractérisé en ce qu'**après le positionnement du panneau de bois stratifié (1), la fente de réception (11) est remplie au moins en partie avec un matériau de remplissage durcissable, en particulier du béton.

14. Procédé selon l'une quelconque des revendications 1 à 13, **caractérisé en ce que** le panneau de bois stratifié (1) est positionné dans la fente de réception (11) avec sa zone d'ancrage (7), sur une partie de sa hauteur verticale qui correspond au moins à un cinquième, en particulier au moins à un quart, par exemple environ à un tiers, de la hauteur verticale de la zone de surface murale (3).

15. Procédé selon l'une quelconque des revendications 1 à 14, **caractérisé en ce qu'**un panneau de bois stratifié (1), pourvu sur au moins l'un de ses côtés plats de plusieurs nervures de renforcement (19) approximativement parallèles les unes aux autres, en particulier de bois, est positionné dans la fente de réception (11) avec un alignement à peu près vertical des nervures de renforcement (19) de manière que les nervures de renforcement (19) rentrent dans la fente de réception (11) sur une partie de leur longueur et se dressent hors de la fente de réception (11) avec la partie restante de leur longueur.

16. Construction avec un mur, formée d'au moins un élément de mur en forme de panneau (1) fait de bois à monter verticalement, comprenant une zone de surface murale (3) se dressant du sol (5) en position de montage final de l'élément de mur (1) et des moyens d'ancrage (7, 9, 17, 13) à enchâsser dans le sol (5) pour l'ancrage de l'élément de mur (1) dans le sol (5), les moyens d'ancrage (7, 9, 17, 13) étant conçus, dans la position de montage final de l'élément de mur (1), pour absorber les forces s'exerçant transversalement à son plan sur la zone de surface murale (3) et les décharger dans le sol (5),
dans laquelle l'élément de mur (1) est conçu sous forme de panneau de bois stratifié (1) imprégné à coeur avec un produit de protection du bois, dont la partie se dressant hors du sol (5) dans la position de montage final forme la zone de surface murale (3), les moyens d'ancrage (7, 9, 17, 13) comprenant une zone d'ancrage (7) plane en tant que partie intégrante du panneau de bois stratifié (1) à insérer dans une fente de réception (11) dans le sol (5) ainsi qu'un remplissage (9) pour la fente de réception (11), et le panneau de bois stratifié (1) présentant les mesures suivantes
a) il comprend au moins deux, en particulier plusieurs, couches de bois (21a, 23a, 25a, 27a ; 31b) superposées de manière plane,
b) les couches de bois (21a, 23a, 25a, 27a ; 31b) sont collées à des côtés plats (29b) appariés et voisines des couches de bois sur la surface, en particulier sur toute la surface et
c) au moins une partie des couches de bois (21a, 23a, 25a, 27a ; 31b) appariées et voisines présente des directions de fibres de leurs fibres de bois s'étendant transversalement, en particulier à peu près perpendiculairement les unes aux autres,
**caractérisée en ce que** le panneau de bois stratifié (1) présente, dans sa zone d'ancrage (7), plusieurs organes d'ancrage (17) s'éloignant transversalement du panneau de bois stratifié (1) et entourés du matériau de remplissage (9) dans la fente de réception (11).

17. Construction selon la revendication 16, **caractérisée en ce qu'**au moins une partie des organes d'ancrage (17) est formée de broches ou de chevilles d'ancrage (17), lesquelles sont placées dans des alésages transversaux dans le panneau de bois stratifié (1).

18. Construction selon la revendication 16 ou 17, **caractérisée en ce que** les moyens d'ancrage (7, 9, 17, 13) sont également conçus pour l'absorption et la décharge de forces s'exerçant le long du panneau préfabriqué (1), en particulier à peu près parallèlement au sol (5), sur la zone de surface murale (3) dans la position de montage final.

19. Construction selon l'une quelconque des revendications 16 à 18, **caractérisée en ce que** les moyens d'ancrage (7, 9, 17, 13) sont conçus pour l'absorption et la décharge d'au moins la majeure partie des forces de contrainte s'exerçant sur le panneau préfabriqué (1) dans la position de montage final.

20. Construction selon l'une quelconque des revendications 16 à 19, **caractérisée en ce que** les moyens d'ancrage (7, 9, 17, 13) comprennent un remplissage de béton coulé sur place (9) pour la fente de réception (11).

21. Construction selon l'une quelconque des revendications 16 à 19, **caractérisée en ce que** les moyens d'ancrage (7, 9, 17, 13) comprennent un remplissage sur place (9) d'un matériau de terre ou de cailloux compacté pour la fente de réception (11).

22. Construction selon l'une quelconque des revendications 16 à 21, **caractérisée en ce que** les moyens d'ancrage (7, 9, 17, 13) comprennent une couche d'appui résistante à la pression (13) pour le panneau de bois stratifié (1) à la base de la fente de réception (11) .

23. Construction selon l'une quelconque des revendications 16 à 22, **caractérisée en ce que** les moyens d'ancrage (7, 9, 17, 13) comprennent un remplissage (9) pour la fente de réception (11) se prolongeant, le long de la fente de réception (11), au moins d'un côté au-delà de la zone d'ancrage (7) du panneau de bois stratifié (1).
